# EUROPÄISCHE PATENTSCHRIFT

(11) **EP 4 323 573 B1**
(45) Veröffentlichungstag und Bekanntmachung des Hinweises auf die Patenterteilung: **03.06.2026**
(21) Anmeldenummer: 22721724.7
(22) Anmeldetag: 08.04.2022
(51) Int. Cl.: D06C 11/00, D04D 5/00, D03D 15/547

(54) **VORRICHTUNG UND VERFAHREN ZUM AUFBEREITEN EINES LICHTLEITERGEWEBES**
DEVICE AND METHOD FOR PROCESSING A LIGHT-GUIDE WOVEN FABRIC
DISPOSITIF ET PROCÉDÉ DE PRÉPARATION D'UN TISSU CONDUCTEUR OPTIQUE

(30) Priorität: 13.04.2021 DE 102021109194
(43) Veröffentlichungstag der Anmeldung: 21.02.2024
(73) Patentinhaber: Munda Textile Lichtsysteme GmbH, 40699 Erkrath (DE)
(72) Erfinder: MOHR, Benjamin, 42105 Wuppertal (DE); STRACKE, Niklas, 40699 Erkrath (DE)
(74) Vertreter: Schneiders & Behrendt Bochum
(86) Internationale Anmeldenummer: PCT/EP2022/059402
(87) Internationale Veröffentlichungsnummer: WO 2022/218849

(56) Entgegenhaltungen:
- JP-A- 2019 109 362
- JP-A- 2019 133 030
- SU-A1- 110 797
- US-A- 3 195 216
- US-A- 3 447 211
- US-A1- 2017 261 670

## Beschreibung

Die Erfindung betrifft eine Vorrichtung zum Aufbereiten eines Lichtleitergewebes mit Schuss- und Kettfäden, bei dem mindestens ein Teil der Schuss- oder Kettfäden als lichtleitende Fasern ausgebildet sind, um die kontrollierte und effiziente Einbringung von Licht in die lichtleitenden Fasern zu ermöglichen. Des Weiteren betrifft die Erfindung ein Verfahren zum Aufbereiten des Lichtleitergewebes.

Lichtleitergewebe mit lichtleitenden Fasern sind bekannt und werden beispielsweise in der Druckschrift EP 1 675 985 B1 offenbart. Das Dokument US 2017/261670 beschreibt ein lichtleitendes Gewebe, bei welchem das Licht über die Endseiten der lichtleitenden Fasern ausgestrahlt werden soll.

Des Weiteren sind aus den Dokumenten US 3 195 216 A, US 3 447 211 A und SU 110 797 A1, oben beschriebene Vorrichtungen, die allerdings nicht für die Aufbereitung von Lichtleitergeweben eingesetzt werden.

Bekannte Lichtleitergewebe enthalten lichtleitende Fasern, in die von einem ihrer Enden Licht hineingeleitet werden kann, um den entsprechenden Gewebeabschnitt zum Leuchten zu bringen. Bei diesen Lichtleitergeweben sind die lichtleitenden Fasern die Schussfäden oder die Kettfäden.

Die lichtleitenden Fasern sind entweder vor der Herstellung des Lichtleitergewebes so ausgestaltet, dass über eines der Enden eingebrachtes Licht über zumindest einen Teil der Mantelfläche quer zur Längsachse der Faser diffundiert, oder es werden nachträglich durch eine Oberflächenbehandlung Streustellen in die lichtleitenden Fasern eingebracht, sodass eine kontrollierte Ausbringung des Lichts entlang der Faser ermöglicht wird. Solche Lichtleitergewebe bilden also ein Flächenlicht und können in den unterschiedlichsten Anwendungen appliziert werden. Um Licht in vorbestimmte Abschnitte bzw. Bereiche des Lichtleitergewebes einzubringen, wird dieses über eine an einem Ende der lichtleitenden Fasern angeordneten Lichtquelle, beispielsweise eine Diode, eingespeist. Die lichtleitenden Fasern eines vorbestimmten Bereichs werden hierzu an ihren Enden zu einem Bündel zusammengefasst.

In der Druckschrift EP 1 675 985 B1 wird die Herstellung eines solchen Lichtleitergewebes beschrieben, wobei beim Weben mit der Jacquardtechnik ein Muster ins Gewebe eingebracht wird.

Es ist daher notwendig, die optischen Fasern von Zeit zu Zeit an den Stoffkanten zu zählen, bevor sie gruppiert und ihre als "Versorgungsenden" bezeichneten Enden mit einer Lichtquelle verbunden werden, um die Bereiche, deren lichtleitenden Fasern nachher gebündelt werden zu identifizieren. Entsprechend kann das Lichtleitergewebe nach der Herstellung einfach und wenig fehleranfällig weiterverarbeitet werden. Hierbei werden die Enden der lichtleitenden Fasern eines Bereiches freigelegt und anschließend gebündelt, sodass über die gebündelten Enden Licht in die jeweiligen Bereiche eingebracht werden kann.

Nachteilig bei diesem Verfahren ist, dass das dort beschriebene Lichtleitergewebe aufgrund der eingebrachten Muster nur für vorbestimmte Anwendungen Vorteile mit sich bringt. Für eine industrielle Anwendung ist es aber wünschenswert, dass das Lichtleitergewebe vollkommen unabhängig von der späteren Anwendung produziert und dann individuell für die jeweilige Anwendung zugeschnitten und weiterverarbeitet werden kann. Zudem lässt die EP 1 675 985 B1 offen, wie die Enden der lichtleitenden Fasern freigelegt und anschließend gebündelt werden. Für die industrielle und gleichzeitig flexible Verarbeitung ist es notwendig, dass das Freilegen der Enden der lichtleitenden Fasern auf besonders simple und flexible Art ermöglicht wird.

Im Gegensatz zu den aus dem Stand der Technik bekannten Auskämmvorrichtungen für herkömmliches Gewebe, bedarf es bei einem Lichtleitergewebe einer weiteren Verarbeitung, um das Licht effizient und kontrolliert einbringen zu können.

Es ist daher die Aufgabe der Erfindung, eine Vorrichtung zur Verfügung zu stellen, die es ermöglicht, ein Lichtleitergewebe auf möglichst einfache und flexible Art und Weise, so aufzubereiten, dass Licht effizient, flexibel und kontrolliert in das Lichtleitergewebe eingebracht werden kann.

Hierzu schlägt die Erfindung ausgehend von einer Vorrichtung der eingangs genannten Art vor, dass eine Auskämmvorrichtung vorgesehen ist, mit mindestens einem Kämmelement und einem Konterelement, wobei das Lichtleitergewebe zwischen das Kämmelement und das Konterelement in Einführungsrichtung einführbar ist und das Kämmelement relativ zum Lichtleitergewebe beweglich angeordnet ist. Eine Segmentiervorrichtung ist weiterhin vorgesehen, welche dazu eingerichtet ist, die lichtleitenden Fasern in mindestens zwei Gruppen zu unterteilen. Nachdem die Enden der lichtleitenden Fasern freigelegt wurden, können die lichtleitenden Fasern einzelner Bereiche in Gruppen mittels der Segmentiervorrichtung unterteilt werden.

Das Lichtleitergewebe kann zwischen das Kämmelement und das Konterelement eingeführt werden. Die Einführrichtung weist hierbei in eine im Wesentlichen parallel zur Längsachse der lichtleitenden Fasern verlaufende Richtung. Die freizulegenden Enden der lichtleitenden Fasern liegen in Einführungsrichtung vorne. Das Kämmelement wird anschließend in Richtung des Lichtleitergewebes bewegt, sodass das Lichtleitergewebe mit dem Kämmelement und dem Konterelement in Berührung steht. Anschließend wird das Kämmelement rotiert oder translatorisch bewegt, sodass die quer zur Einführungsrichtung verlaufenden Kett- oder Schussfäden des Lichtleitergewebes in Richtung der freizulegenden Enden der lichtleitenden Fasern herausgekämmt werden. Somit lassen sich die Enden der lichtleitenden Fasern auf einfache und flexible Art und Weise kontrolliert und effizient freilegen. Je nachdem wie weit die lichtleitenden Fasern freigelegt werden sollen, kann dies variabel über die Auskämmvorrichtung realisiert werden. Die Länge der freigelegten Enden der lichtleitenden Fasern kann auch über die Breite des Lichtleitergewebes variieren. Ein großer Vorteil der Vorrichtung ist es also, dass unabhängig vom Gewebe alleine durch die Ausgestaltung der Auskämmvorrichtung bzw. der relativen Bewegung des Kämmelements festgelegt werden kann, in welchem Umfang Enden der lichtleitenden Fasern freigelegt werden. Entsprechend kann ein und derselbe Gewebetyp für die unterschiedlichsten Anwendungen aufbereitet und verwendet werden.

Eine vorteilhafte Ausführungsform der Vorrichtung sieht vor, dass das Konterelement ebenfalls als Kämmelement und relativ zu dem anderen Kämmelement beweglich ausgebildet ist. Hierdurch wird der Auskämmvorgang weiter verbessert.

Eine vorteilhafte Ausführungsform der Erfindung sieht vor, dass das Kämmelement als bewegbare Bürste ausgebildet ist, welche um eine orthogonal zur Einführungsrichtung verlaufende Rotationsachse drehbar gelagert ist, oder als beweglicher Kamm ausgebildet ist, welcher parallel zur Einführungsrichtung bewegbar ist. Die Borsten einer rotierbaren Bürste bzw. die Zinken eines Kamms eignen sich besonders gut dazu, eine Reibkraft auf die auszukämmenden, quer zur Bewegungsrichtung verlaufenden Schuss- oder Kettfäden auszuüben und/oder in die Zwischenräume zwischen Kett- und Schussfäden zu greifen und somit zuverlässig die Kett- bzw. Schussfäden zu entfernen.

Das Einführen des Lichtleitergewebes in die Auskämmvorrichtung erfolgt vorteilhafterweise mittels einer Zuführvorrichtung, vorzugsweise mittels eines Schlittens. Hierdurch lässt sich das Lichtleitergewebe besonders präzise in die Auskämmvorrichtung einführen. Das Lichtleitergewebe ist mit geeigneten Mitteln an der Zuführvorrichtung festgelegt.

Bevorzugt ist die Zuführvorrichtung in Richtung auf die Auskämmvorrichtung mit inkrementell steigendem Zuführweg hin und her bewegbar ausgebildet. Hierdurch wird der Auskämmvorgang in Inkremente unterteilt, sodass bei jedem Inkrement nur ein vorbestimmter Anteil der querverlaufenden Kett- oder Schussfäden entfernt wird. Hierdurch wird ein Aufschieben der auszukämmenden, querverlaufenden Kett- oder Schussfäden verhindert.

Die lichtleitenden Fasern einer erfindungsgemäß unterteilten Gruppe können vorzugsweise im Zuge der weiteren Aufbereitung mittels einer Kopplungsvorrichtung kraftschlüssig verbunden werden.

Hierzu weist die Kopplungsvorrichtung eine trichterförmige Bündelungseinheit und einen an die Bündelungseinheit angeschlossenen zylinderförmigen Kanal auf. Die Enden der lichtleitenden Fasern einer Gruppe können in die trichterförmige Öffnung der Bündelungseinheit eingeführt werden und somit weiter in den sich anschließenden zylinderförmigen Kanal geführt werden. Das Zusammenführen der Enden der lichtleitenden Fasern einer Gruppe erfolgt aufgrund der Formgebung der Bündelungseinheit zuverlässig und auf einfache Art und Weise. Ähnliche Kopplungsvorrichtungen sind beispielsweise aus den Dokumenten JP 2019 109362 A und JP 2019 133030 A bekannt.

Die Kopplungsvorrichtung ist in einer bevorzugten Ausführungsform aus zwei lösbar verbundenen Halbschalen ausgebildet. Um die gebündelten Enden der lichtleitenden Fasern aus der Kopplungsvorrichtung zu entnehmen, können die beiden Halbschalen einfach voneinander gelöst werden.

Eine bevorzugte Weiterbildung sieht vor, dass an dem der Bündelungseinheit abgewandten Ende des Kanals eine Ansaugvorrichtung angeordnet ist, um die lichtleitenden Fasern einer Gruppe in die Kopplungsvorrichtung zu saugen. Die Enden der lichtleitenden Fasern werden somit präzise und zuverlässig in die Kopplungsvorrichtung geführt.

Der Kanal weist bevorzugt eine in Umfangsrichtung verlaufende Aussparung auf, welche zur Aufnahme einer Ferrule dient. Um mittels der Ferrule eine kraftschlüssige Verbindung herzustellen, ist vorzugsweise ein Crimpstempel vorgesehen, welcher die Ferulle um die lichtleitenden Fasern klemmt.

Bei einem erfindungsgemäßen Verfahren zur Aufbereitung eines Lichtleitergewebes mit Kett- und Schussfäden, bei dem mindestens ein Teil der Schuss- oder Kettfäden als lichtleitende Fasern ausgebildet sind, zur kontrollierten und effizienten Einbringung von Licht in das Lichtleitergewebe unter Verwendung einer erfindungsgemäßen Vorrichtung, wird das Gewebe zuerst in die Auskämmvorrichtung eingeführt. Anschließend werden die quer zu den lichtleitenden Fasern verlaufenden Kett- oder Schussfäden mittels der Auskämmvorrichtung herausgekämmt, sodass die Enden mindestens einiger lichtleitender Fasern freigelegt werden. Darauffolgend werden die freiliegenden Enden der lichtleitenden Fasern mittels der Segmentiervorrichtung in mindestens zwei Gruppen unterteilt und die lichtleitenden Fasern einer Gruppe schließlich kraftschlüssig mittels der Kopplungsvorrichtung verbunden.

Die Erfindung wird im Folgenden anhand der Zeichnungen näher erläutert. Es zeigen:
- Figur 1:: schematisch in einer Draufsicht den Gesamtaufbau einer erfindungsgemäßen Vorrichtung;
- Figur 2:: schematisch eine Auskämmvorrichtung einer erfindungsgemäßen Vorrichtung in einer ersten Ausführungsform in 3D-Ansicht;
- Figur 3:: schematisch die Auskämmvorrichtung aus Figur 2 in Seitenansicht;
- Figur 4:: schematisch eine Auskämmvorrichtung einer erfindungsgemäßen Vorrichtung in einer zweiten Ausführungsform in 3D-Ansicht;
- Figur 5:: schematisch eine Segmentiervorrichtung einer erfindungsgemäßen Vorrichtung in Seitenansicht;
- Figur 6:: schematisch eine Kopplungsvorrichtung einer erfindungsgemäßen Vorrichtung in 3D-Ansicht;
- Figur 7:: schematisch einen Querschnitt durch die Kopplungsvorrichtung aus Figur 6;
- Figur 8a-d:: schematisch das Lichtleitergewebe in den unterschiedlichen Stufen der erfindungsgemäßen Aufbereitung.

Figur 1 zeigt den Gesamtaufbau einer erfindungsgemäßen Vorrichtung in Draufsicht. Die hier schematisch dargestellten Teilvorrichtungen werden in den Figuren 2-7 anhand einzelner Ausführungsbeispiele detailliert beschrieben.

Anhand der Figur 1 wird im Wesentlichen der Ablauf des erfindungsgemäßen Verfahrens näher beschrieben. Ein Lichtleitergewebe 1 ist auf einer Zuführungsvorrichtung 2 festgelegt, die einen auf einer Schiene 21 angeordneten, drehbaren Schlitten 22 aufweist. Die Schussfäden des Lichtleitergewebes 1 sind als lichtleitende Fasern ausgebildet. Die Kettfäden bestehen aus einem herkömmlichen Textil. Die Zuführvorrichtung 2 ist inkrementell in Richtung auf eine Auskämmvorrichtung 3 bewegbar, angedeutet durch die parallel zur Einführungsrichtung zeigenden Doppelpfeile. Zudem ist die Zuführvorrichtung 2 drehbar, angedeutet durch den Rotationspfeil.

Das Lichtleitergewebe 1 wird mittels der Zuführvorrichtung 2 in die Auskämmvorrichtung 3 bis auf die Länge des ersten Inkrements eingeführt. Hierbei sind die als lichtleitende Fasern ausgebildeten Schussfäden parallel zur Einführungsvorrichtung ausgerichtet. Mittels der Auskämmvorrichtung 3 werden die Kettfäden aus dem Lichtleitergewebe herausgekämmt und somit die Enden der lichtleitenden Fasern freigelegt. Der Vorgang des Auskämmens wird anhand der Figuren 2-4 unten näher erläutert. Das Lichtleitergewebe wird anschließend mittels der Zuführvorrichtung 2 wieder aus der Auskämmvorrichtung 3 herausgezogen. Anschließend kann der Vorgang wiederholt werden, wobei das Lichtleitergewebe jeweils bis zur Länge des nächst größeren Inkrements in die Auskämmvorrichtung 3 eingeführt wird.

Sobald die Enden der lichtleitenden Fasern in gewünschter Länge freigelegt sind, wird das Lichtleitergewebe 1 mittels der Zuführvorrichtung um ca. 180° zu einer Segmentiervorrichtung 4 verschwenkt. Mittels der Segmentiervorrichtung 4 werden die freiliegenden Enden der lichtleitenden Fasern in Gruppen unterteilt. Dieser Vorgang wird anhand der Figur 5 unten näher erläutert.

Anschließend werden die freiliegenden Enden der jeweiligen Gruppe mittels einer Kopplungsvorrichtung 5 zu einzelnen Bündeln kraftschlüssig verbunden. Dieser Vorgang wird anhand der Figuren 6 und 7 unten näher erläutert.

In Figur 2 ist eine Auskämmvorrichtung 3 einer erfindungsgemäßen Vorrichtung in einer ersten Ausführungsform dargestellt. Die Auskämmvorrichtung 3 weist ein Kämmelement 31 und ein Konterelement 32 auf, zwischen welchen das Lichtleitergewebe 1 eingeführt ist. Das Kämmelement 31 weist einen Grundkörper 31a und daran angeordnete Borsten 31b auf. Beim Auskämmvorgang wird das Kämmelement 31 gegen das auf dem Konterelement liegende Lichtleitergewebe 1 gedrückt, wie in Figur 3 dargestellt, und in paralleler Richtung zu den Schussfäden entlang des Lichtleitergewebes bewegt. Durch den zwischen den Borsten 31b des Kämmelements 31 und dem Lichtleitergewebe 1 entstehenden Reibschluss werden die quer zu den Schussfäden verlaufenen Kettfäden des Lichtleitergewebes 1 herausgekämmt. Bei entsprechend dünner Ausgestaltung der Borsten 31b ist es auch möglich dass diese in die Zwischenräume zwischen Kett- und Schussfäden des Lichtleitergewebes 1 eindringen und dann durch die Bewegung des Kämmelements 31 in Richtung der Längsachsen der Schussfäden die Kettfäden herausgekämmt werden.

In dieser einfachsten Ausführungsform einer Auskämmvorrichtung einer erfindungsgemäßen Vorrichtung kann sowohl der Einführvorgang als auch die Bewegung des Kämmelements 31 rein manuell durch eine Bedienperson durchgeführt werden.

Figur 4 zeigt eine zweite Ausführungsform einer Auskämmvorrichtung einer erfindungsgemäßen Vorrichtung, welche eine Auskämmvorrichtung 3 aufweist. Die Auskämmvorrichtung 2 weist ein Gestell 33 auf, an welchem zwei Bürsten 34a, 34b jeweils um ihre Längsachse drehbar gelagert sind. Die Bürsten 34a, 34b dienen als Kämmelement und gleichzeitig als erfindungsgemäßes Konterelement. Der Auskämmvorgang verläuft im Prinzip genauso wie beim zuvor beschriebenen Ausführungsbeispiel. Das hier nicht dargestellte Lichtleitergewebe 1 wird zwischen die beiden Bürsten 34a, 34b beispielsweise mittels der Zuführvorrichtung 2 auf die Länge des ersten Inkrements geführt und anschließend werden die beiden Bürsten 34a, 34b, rotiert, sodass die parallel zu den Längsachsen der beiden Bürsten 34a, 34b verlaufenden Kettfäden aus dem Lichtleitergewebe 1 herausgekämmt werden. Auch dieser Vorgang wird für die weiteren Inkremente wiederholt, bis die gewünschte Länge der lichtleitenden Fasern freigelegt ist.

Figur 5 zeigt eine Segmentiervorrichtung 4 einer erfindungsgemäßen Vorrichtung. Die Segmentiervorrichtung 4 weist ein Gestell 41 auf, an dessen Oberseite längliche Stifte 42 in zwei versetzten Reihen angeordnet sind. Die Unterteilung der lichtleitenden Fasern in Gruppen mittels der Segmentiervorrichtung 4 wird wie folgt durchgeführt: Das hier nicht dargestellte Lichtleitergewebe 1 wird, wie oben beschrieben, mittels der Zuführvorrichtung 2 über die Segmentiervorrichtung 4 verfahren. Die länglichen Stifte 42 werden nach oben verfahren, sodass die Stifte 42 zwischen den freiliegenden Enden der lichtleitenden Fasern hindurchgeführt werden. Die in einer Reihe angeordneten Stifte 42 sind hierbei zunächst parallel zu den freizulegenden lichtleitenden Fasern und fluchtend zu den Stiften 42 der anderen Reihe positioniert. Nun wird eine Reihe der Stifte 42 quer zu den freizulegenden lichtleitenden Fasern verschoben, sodass sich eine Anordnung wie in Figur 5 dargestellt ergibt. Hierdurch werden die lichtleitenden Fasern in Gruppen unterteilt, in diesem Ausführungsbeispiel also in vier Gruppen.

In Figur 6 ist eine Kopplungsvorrichtung 5 einer erfindungsgemäßen Vorrichtung dargestellt. Die Kopplungsvorrichtung 5 weist zwei Ebenen 51 auf, welche an vier Haltestangen 52 relativ zueinander beweglich gelagert sind. An den einander zugewandten Seiten der Ebenen 51 ist jeweils eine Halbschale 53 angeordnet. Ein Querschnitt durch die beiden zusammengeführten Halbschalen 52 ist in Figur 7 dargestellt. Die zusammengeführten Halbschalen 53 bilden eine trichterförmige Bündelungseinheit 54 und einen daran anschließenden zylinderförmigen Kanal 55.

Am Ende des zylinderförmigen Kanals 55 kann eine Ansaugvorrichtung vorgesehen sein, symbolisiert durch die Richtungspfeile. Im Kanal 55 ist eine Ausnehmung 56 vorgesehen, in welche eine Ferrule einfügbar ist. An der Ausnehmung 56 ist zudem ein Crimpstempel 57 vorgesehen.

Um die lichtleitenden Fasern einer Gruppe kraftschlüssig zu verbinden, werden diese mittels der Ansaugvorrichtung über die trichterförmige Bündelungseinheit 54 in den zylinderförmigen Kanal 55 geführt und somit auch durch die Ferrule. Anschließend wird die Ferrule mittels des Crimpstempels 57 gecrimpt und die lichtleitenden Fasern einer Gruppe somit kraftschlüssig zu einem Bündel zusammengefasst.

In den Figuren 8a-8d ist das Lichtleitergewebe 1 in den unterschiedlichen Phasen der Aufbereitung dargestellt. Figur 8a zeigt das zugeschnittene Rohprodukt, bei welchem die Schussfäden als lichtleitende Fasern ausgebildet sind. Quer hierzu verlaufen die Kettfäden. Nachdem ein Teil der Kettfäden in der Auskämmvorrichtung 3 ausgekämmt wurden, liegen die Enden der lichtleitenden Fasern frei, wie in Figur 8b dargestellt. Mittels der Segmentiervorrichtung 4 werden die freiliegenden Enden der lichtleitenden Fasern in zwei Gruppen unterteilt, wie in Figur 8c dargestellt. Anschließend werden die lichtleitenden Fasern einer Gruppe mittels der Kopplungsvorrichtung 5 kraftschlüssig verbunden, indem eine Ferrule 6 um die lichleitenden Fasern mittels des Crimpstempels 57 gecrimpt wird. Das fertige Produkt ist in Figur 8d dargestellt.

### Bezugszeichenliste:

- 1: Lichtleitergewebe
- 2: Zuführvorrichtung
- 21: Schiene
- 22: Schlitten
- 3: Auskämmvorrichtung
- 31: Kämmelement
- 31a: Grundkörper des Kämmelements 31
- 31b: Borsten des Kämmelements 31
- 32: Konterelement
- 33: Gestell der Auskämmvorrichtung 3
- 34a: rotierbare Bürste
- 34b: rotierbare Bürste
- 4: Segmentiervorrichtung
- 41: Gestell
- 42: Stifte
- 5: Kopplungsvorrichtung
- 51: Ebene
- 52: Haltstange
- 53: Halbschale
- 54: Bündelungseinheit
- 55: Kanal
- 56: Ausnehmung
- 57: Crimpstempel
- 6: Ferrule

## Patentansprüche

1. Vorrichtung zum Aufbereiten eines Lichtleitergewebes (1) mit Schuss- und Kettfäden, bei dem mindestens ein Teil der Schuss- oder Kettfäden als lichtleitende Fasern ausgebildet sind, um die kontrollierte und effiziente Einbringung von Licht in die lichtleitenden Fasern zu ermöglichen, mit mindestens einer Auskämmvorrichtung (3) mit mindestens einem Kämmelement (31, 34a) und einem Konterelement (32, 34b), wobei das Lichtleitergewebe (1) zwischen das Kämmelement (31, 34a) und das Konterelement (32, 34b) in Einführungsrichtung einführbar ist und das Kämmelement (31, 34a) relativ zum Konterelement (32, 34b) beweglich angeordnet ist
**dadurch gekennzeichnet, dass**
eine Segmentiervorrichtung (4) vorgesehen ist, welche dazu eingerichtet ist, die lichtleitenden Fasern in mindestens zwei Gruppen zu unterteilen.

2. Vorrichtung nach Anspruch 1, **dadurch gekennzeichnet, dass** das Konterelement ebenfalls als Kämmelement (34b) und relativ zu dem anderen Kämmelement (34a) beweglich ausgebildet ist.

3. Vorrichtung nach Anspruch 1 oder 2, **dadurch gekennzeichnet, dass** das Kämmelement als bewegbare Bürste (34a, 34b) ausgebildet ist, welche um eine orthogonal zur Einführungsrichtung verlaufende Rotationsachse drehbar gelagert ist, oder als beweglicher Kamm ausgebildet ist, welcher parallel zur Einführungsrichtung bewegbar ist.

4. Vorrichtung nach einem der vorgenannten Ansprüche, **dadurch gekennzeichnet, dass** das Lichtleitergewebe (1) mittels einer Zuführvorrichtung (2), vorzugsweise mittels eines Schlittens (22), in die Auskämmvorrichtung (3) einführbar ist.

5. Vorrichtung nach Anspruch 4, **dadurch gekennzeichnet, dass** die Zuführvorrichtung (2) in Richtung auf die Auskämmvorrichtung (3) mit inkrementell steigendem Zuführweg hin und her bewegbar ausgebildet ist.

6. Vorrichtung nach Anspruch 5, **dadurch gekennzeichnet, dass** eine Kopplungsvorrichtung (5) vorgesehen ist, mittels welcher die lichtleitenden Fasern einer Gruppe kraftschlüssig verbindbar sind.

7. Vorrichtung nach Anspruch 6, **dadurch gekennzeichnet, dass** die Kopplungsvorrichtung (5) eine trichterförmige Bündelungseinheit (54) und einen an die Bündelungseinheit (54) angeschlossenen zylinderförmigen Kanal (55) aufweist.

8. Vorrichtung nach Anspruch 7, **dadurch gekennzeichnet, dass** der Kanal (55) eine in Umfangsrichtung verlaufende Ausnehmung (56) aufweist, welche zur Aufnahme einer Ferrule (6) ausgebildet ist.

9. Vorrichtung nach einem der Ansprüche 6-8, **dadurch gekennzeichnet, dass** die Kopplungsvorrichtung (5) aus zwei lösbar verbundenen Halbschalen (53) ausgebildet ist.

10. Vorrichtung nach einem der Ansprüche 7-9 und mindestens Anspruch 7, **dadurch gekennzeichnet, dass** an dem der Bündelungseinheit (54) abgewandten Ende des zylinderförmigen Kanals (55) eine Ansaugvorrichtung angeordnet ist.

11. Vorrichtung nach einem der Ansprüche 7-10, **dadurch gekennzeichnet, dass** ein Crimpstempel (57) vorgesehen ist.

12. Verfahren zur Aufbereitung eines Lichtleitergewebes mit Kett- und Schussfäden, bei dem mindestens ein Teil der Schuss- oder Kettfäden als lichtleitende Fasern ausgebildet sind, zur kontrollierten und effizienten Einbringung von Licht in das Lichtleitergewebe (1), unter Verwendung einer Vorrichtung nach einem der vorgenannten Ansprüche, wobei das Lichtleitergewebe (1) zwischen das Kämmelement (31, 34a) und das Konterelement (32, 34b) in Einführungsrichtung eingeführt wird und das Kämmelement (31, 34a) relativ zum Lichtleitergewebe (1) beweglich angeordnet ist, wobei das Lichtleitergewebe (1) in die Auskämmvorrichtung (3) eingeführt wird und die quer zu den lichtleitenden Fasern verlaufenden Kett- oder Schussfäden zumindest abschnittsweise ausgekämmt werden, sodass die Enden mindestens einiger lichtleitender Fasern freigelegt werden, und wobei die freigelegten lichtleitenden Fasern mittels der Segmentiervorrichtung (4) in Gruppen unterteilt werden.

13. Verfahren nach Anspruch 12, **dadurch gekennzeichnet, dass** die lichtleitenden Fasern einer Gruppe mittels einer Kopplungsvorrichtung (5) kraftschlüssig verbunden werden.

## Claims

1. Device for preparing a light-guide fabric (1) with weft and warp threads, in which at least a part of the weft or warp threads are formed as light-guiding fibers, in order to enable the controlled and efficient introduction of light into the light-guiding fibers, with at least one combing device (3) with at least one comb element (31, 34a) and a counter element (32, 34b), wherein the light-guide fabric (1) can be introduced between the comb element (31, 34a) and the counter element (32, 34b) in insertion direction and the comb element (31, 34a) is arranged movably relative to the counter element (32, 34b)
**characterized in that**
a segmenting device (4) is provided, which is arranged to subdivide the light-guiding fibers into at least two groups.

2. Device according to claim 1, **characterized in that** the counter element is likewise formed as comb element (34b) and is formed movable relative to the other comb element (34a).

3. Device according to claim 1 or 2, **characterized in that** the comb element is formed as movable brush (34a, 34b), which is mounted so as to be rotatable about a rotation axis running orthogonally to the insertion direction, or is formed as movable comb, which is movable parallel to the insertion direction.

4. Device according to one of the preceding claims, **characterized in that** the light-guide fabric (1) can be introduced into the combing device (3) by means of a feed device (2), preferably by means of a carriage (22).

5. Device according to claim 4, **characterized in that** the feed device (2) is formed movable back and forth in the direction toward the combing device (3) with incrementally increasing feed path.

6. Device according to claim 5, **characterized in that** a coupling device (5) is provided, by means of which the light-guiding fibers of a group can be connected in a force-locking manner.

7. Device according to claim 6, **characterized in that** the coupling device (5) has a funnel-shaped bundling unit (54) and a cylindrical channel (55) connected to the bundling unit (54).

8. Device according to claim 7, **characterized in that** the channel (55) has a recess (56) running in circumferential direction, which is formed for receiving a ferrule (6).

9. Device according to one of claims 6-8, **characterized in that** the coupling device (5) is formed from two detachably connected half-shells (53).

10. Device according to one of the claims 7 to 9, and at least claim 7,
**characterized in that**
a suction device is arranged at the end of the cylindrical channel (55) facing away from the bundling unit (54).

11. Device according to one of claims 7-10, **characterized in that** a crimp punch (57) is provided.

12. Method for preparing a light-guide fabric with warp- and weft threads, in which at least a part of the weft or warp threads are formed as light-guiding fibers, for the controlled and efficient introduction of light into the light-guide fabric (1), using a device according to one of the preceding claims, wherein the light-guide fabric (1) is introduced in insertion direction between the comb element (31, 34a) and the counter element (32, 34b) and the comb element (31, 34a) is arranged movably relative to the light-guide fabric (1), wherein the light-guide fabric (1) is introduced into the combing device (3) and the warp or weft threads running transversely to the light-guiding fibers are combed out at least in sections, so that the ends of at least some light-guiding fibers are exposed, and wherein the exposed light-guiding fibers are subdivided into groups by means of the segmenting device (4).

13. Method according to claim 12, **characterized in that** the light-guiding fibers of a group are connected in a force-locking manner by means of a coupling device (5).

## Revendications

1. Dispositif destiné au traitement d'un tissu à fibres optiques (1) comprenant des fils de trame et des fils de chaîne, dans lequel au moins une partie des fils de trame ou des fils de chaîne est réalisée sous forme de fibres optiques afin de permettre l'introduction contrôlée et efficace de lumière dans les fibres optiques, comprenant au moins un dispositif de peignage (3) avec au moins un élément de peignage (31, 34a) et un contre-élément (32, 34b), le tissu à fibres optiques (1) pouvant être introduit, dans une direction d'introduction, entre l'élément de peignage (31, 34a) et le contre-élément (32, 34b), et l'élément de peignage (31, 34a) étant disposé de manière mobile par rapport au contre-élément (32, 34b), **caractérisé en ce que**
un dispositif de segmentation (4) est prévu, lequel est conçu pour subdiviser les fibres optiques en au moins deux groupes.

2. Dispositif selon la revendication 1, **caractérisé en ce que** le contre-élément est également réalisé sous forme d'élément de peignage (34b) et est mobile par rapport à l'autre élément de peignage (34a).

3. Dispositif selon la revendication 1 ou 2, **caractérisé en ce que** l'élément de peignage est réalisé sous forme de brosse mobile (34a, 34b), montée de manière rotative autour d'un axe de rotation s'étendant orthogonalement à la direction d'introduction, ou sous forme de peigne mobile, lequel est déplaçable parallèlement à la direction d'introduction.

4. Dispositif selon l'une des revendications précédentes, **caractérisé en ce que** le tissu à fibres optiques (1) peut être introduit dans le dispositif de peignage (3) au moyen d'un dispositif d'alimentation (2), de préférence au moyen d'un chariot (22).

5. Dispositif selon la revendication 4, **caractérisé en ce que** le dispositif d'alimentation (2) est conçu pour être déplacé d'avant en arrière en direction du dispositif de peignage (3) avec une course d'alimentation augmentant de manière incrémentale.

6. Dispositif selon la revendication 5, ****caractérisé en ce qu'****un dispositif de couplage (5) est prévu, au moyen duquel les fibres optiques d'un groupe peuvent être reliées de manière solidaire par adhérence de force.

7. Dispositif selon la revendication 6, **caractérisé en ce que** le dispositif de couplage (5) comprend une unité de regroupement en forme d'entonnoir (54) et un canal cylindrique (55) raccordé à l'unité de regroupement (54).

8. Dispositif selon la revendication 7, **caractérisé en ce que** le canal (55) présente une évidement s'étendant dans la direction circonférentielle (56), lequel est conçu pour recevoir une ferrule (6).

9. Dispositif selon l'une des revendications 6 à 8, **caractérisé en ce que** le dispositif de couplage (5) est réalisé à partir de deux demi-coquilles (53) reliées de manière amovible.

10. Dispositif selon l'une des revendications, et au moins selon la revendication 7, **caractérisé en ce que**
un dispositif d'aspiration est disposé à l'extrémité du canal cylindrique (55) opposée à l'unité de regroupement (54).

11. Dispositif selon l'une des revendications 7 à 10, ****caractérisé en ce qu'****un poinçon de sertissage (57) est prévu.

12. Procédé de traitement d'un tissu à fibres optiques comportant des fils de chaîne et des fils de trame, dans lequel au moins une partie des fils de trame ou des fils de chaîne est réalisée sous forme de fibres optiques, pour l'introduction contrôlée et efficace de lumière dans le tissu à fibres optiques (1), en utilisant un dispositif selon l'une des revendications précédentes, le tissu à fibres optiques (1) étant introduit, dans une direction d'introduction, entre l'élément de peignage (31, 34a) et le contre-élément (32, 34b), et l'élément de peignage (31, 34a) étant disposé de manière mobile par rapport au tissu à fibres optiques (1), le tissu à fibres optiques (1) étant introduit dans le dispositif de peignage (3) et les fils de chaîne ou de trame s'étendant transversalement par rapport aux fibres optiques étant peignés au moins par sections, de sorte que les extrémités d'au moins certaines fibres optiques soient dégagées, et les fibres optiques dégagées étant subdivisées en groupes au moyen du dispositif de segmentation (4).

13. Procédé selon la revendication 12, **caractérisé en ce que** les fibres optiques d'un groupe sont reliées de manière solidaire par adhérence de force au moyen d'un dispositif de couplage (5).
